# EUROPÄISCHE PATENTSCHRIFT

(11) **EP 0 153 577 B1**
(45) Veröffentlichungstag und Bekanntmachung des Hinweises auf die Patenterteilung: **11.10.1989**
(21) Anmeldenummer: 85100475.4
(22) Anmeldetag: 18.01.1985
(51) Int. Cl.: B65B 35/24, B65B 5/10

(54) **Verfahren und Maschine zum Bilden von Gruppen von mit Folienverpackungen gefüllten Verpackungsbehältern**
Method and apparatus for forming groups of package containers filled with foil packages
Procédé et machine pour former des groupes de conteneurs d'emballages remplis d'emballages foliformes

(30) Priorität: 25.02.1984 DE 3406858
(43) Veröffentlichungstag der Anmeldung: 04.09.1985
(62) Teilanmeldung aus: 89105984.2
(73) Patentinhaber: OSTMA Maschinenbau GmbH, 53909 Zülpich (DE)
(72) Erfinder: Odenthal, Heinz F., D-5352 Zülpich (DE)
(74) Vertreter: Andrejewski, Walter

(56) Entgegenhaltungen:
- DE-A- 2 400 441
- FR-A- 2 210 540
- GB-A- 2 046 711
- US-A- 3 986 597

## Beschreibung

Die Erfindung bezieht sich gattungsgemäß auf ein Verfahren zum Zusammenführen mehrerer Verpackungsbehälter, die mit Folienverpackungen gefüllt werden, welche ein nicht lagefixiertes Füllgut, insbesondere ein riesel- oder fließfähiges Gut, verteilt enthalten. Die Erfindung geht von einem Füllverfahren aus, bei dem die Folienverpackungen in einem horizontalen Förderstreckenabschnitt geschuppt und über einen bogenförmigen Förderstreckenabschnitt zu dem eine Stapelstelle bildenden Verpackungsbehälter transportiert werden, wobei die Folienverpackungen im bogenförmigen Förderstreckenabschnitt beidseitig eingeklemmt gehalten werden und im Verpackungsbehälter jede Folienverpackung auf der dem Beutelstapel zugewandten Seite zunächst von einer Stirnwand des Verpackungsbehälters und dann von den bereits gestapelten Folienverpackungen geführt wird sowie auf der dem Stapel abgewandten Seite fördemd wirkenden Kräften ausgesetzt ist. Ein solches Verfahren ist grundsätzlich aus der FR-A-22 10 540 bekannt.

In der Praxis kommt es nun häufig vor, daß Folienverpackungen mit unterschiedlichem Füllgut gefüllt und/oder Folienverpackungen unterschiedlicher Dimension abgefüllt werden, und daß aus solchen gefüllten Folienverpackungen Verpackungseinheiten (Sortimente) zusammengestellt werden. Die Sortimente werden aus mehreren dimensionsgleichen Verpackungsbehältern zusammengestellt, die von Behälter zu Behälter mit Folienverpackungen verschiedenen Füllgutes und/oder unterschiedlicher Dimension gefüllt sind. Ein Parallelbetrieb verschiedener Füll- und Verschließmaschinen und Verpackungsmaschinen für die Folienverpackungen mit verschiedenem Füllgut und/oder verschiedener Dimension ist aber aus verschiedenen Gründen nicht ohne weiteres möglich. In der Regel arbeiten die Füll-und Verschließmaschinen mit unterschiedlicher Leistung. Das bedeutet, daß die Füllzeit in gleichgroße Behälter mit von den verschiedenen Füll-und Verschließmaschinen gelieferten Folienverpackungen unterschiedlich ist. Der Ausstoß angefüllter Behälter kann auch durch einen Maschinenstop wegen Störung oder Folienwechsel bedingt sein. Schließlich kann eine unterschiedliche Füllzeit der Behälter auch durch das Füllgut oder durch unterschiedliche Dimension der Verpackungen bedingt sein. Um zu verhindern, daß es beim Zusammenstellen zu einem zu großen Überangebot der Behälter mit Verpackungen des einen oder anderen Typs kommt, kann die leistungsstarke Maschine durch Drosselung an die leistungsschwächste Maschine angepaßt werden. Diese Art der Anpassung führt aber zu einer Leistungsminderung der Gesamtbilanz der Füll-und Verschließmaschinen und Verpackungsmaschinen.

Der Erfindung liegt die Aufgabe zugrunde, Folienverpackungen mit verschiedenem Füllgut und/oder unterschiedlicher Dimension zu sortierten Verpackungseinheiten zusammenzustellen und dabei auf jeder Linie der parallel arbeitenden Maschinen mit maximaler Leistung zu arbeiten.

Diese Aufgabe wird erfindungsgemäß dadurch gelöst, daß in mehreren parallelen Linien Verpackungsbehälter mit Folienverpackungen verschiedenen Füllgutes und/oder verschiedener Dimension gefüllt werden, wobei den Füllstationen über zwei Transportstrecken für je einen Verpackungsbehältertyp leere Verpackungsbehälter zugefördert werden, die wahlweise von der einen oder anderen Transportstrecke an' die Füllstation gebracht werden, und von jeder Füllstation werden die gefüllten Verpackungsbehälter des einen Typs über eine Transportstrecke zu einer Sammelstelle und von allen Füllstationen werden die gefüllten Verpackungsbehälter des anderen Typs über weitere Transportstrecken zu einer gemeinsamen Sammelstelle transportiert, an der die Verpackungsbehälter, die die mit verschiedenem Füllgut gefüllten und/oder verschieden dimensionierten Folienverpackungen enthalten, zu Verpackungseinheiten zusammengefaßt werden.

Bei dem erfindungsgemäßen Verfahren wird der Leistungsüberschuß der stärksten Linie gegenüber den schwächeren Linien dadurch abgebaut, daß zwischendurch immer wieder ein Verpackungsbehälter des einen Typs eingeschleust und an der Füllstation mit Folienverpackungen gefüllt wird und wieder abtransportiert wird, wenn an der Sammelstelle genügend Vorrat von gefüllten Verpackuhgsbehältern des anderen Typs besteht, um daraus Verpackungseinheiten zusammenzustellen. Das Füllen von Verpackungsbehältern unterschiedlichen Typs mit Folienverpackungen ist praktisch ohne Unterbrechung der Förderung der Folienverpackungen zur Füllstation möglich, weil die Folienverpackungen von der vertikalen Förderstrecke unmittelbar in die Behälter und nicht über einen Zwischenspeicher, wie ein Magazin, in die Verpackungsbehälter gelangen. Das erfindungsgemäße Verfahren erlaubt deshalb Linien unterschiedlicher Leistung ohne Drosselung der Leistungen der stärkeren Linien zusammenzuschalten.

Gegenstand der Erfindung ist ferner eine Maschine zur Durchführung des Verfahrens mit mehreren parallel zueinander angeordneten Vorrichtungen - mit jeweils einem Träger für das Zuführen von Verpackungsbehältern, einem ersten, im wesentlichen horizontal verlaufenden Förderstreckenabschnitt mir tragenden Transportmitteln für Folienverpackungen, einem daran anschlie- βenden zweiten Förderstreckenabschnitt zum Schuppen der Folienverpackungen und einem weiteren, aus der Horizontalen bogenförmig in die Vertikale bis zu einem eine Stapelstelle bildenden Verpackungsbehälter reichenden Förderstreckenabschnitt mit beidseitig die Folienverpackung einkiemmenden Transportmitteln, wobei eines der die Folienverpackungen einklemmenden Transportmittel den in den Verpackungsbehälter zu bildenden Stapel überfaßt. Die erfindungsgemäße Maschine ist dadurch gekennzeichnet, daß an den Träger zwei Transporteure für verschiedene, leere Verpackungsbehälter anschließen, daß Überführungsorgane zum wahlweisen Überführen eines Verpackungsbehälters auf den Träger vorgesehen sind und daß von dem Träger jeder Vorrichtung ein erster Transporteur für gefüllte Verpackungsbehälter der einen Art zu einer Sammelstelle sowie ein zweiter Transporteur für gefüllte Verpackungsbehälter der anderen Art zu einer allen zweiten Transporteuren zugeordneten gemeinsamen Sammelstelle führt.

Nach einer bevorzugten Ausführung der Erfindung ist den parallel zueinander angeordneten Vorrichtungen für das Zuführen leerer Verpackungsbehälter der einen Art ein gemeinsames Transportband zugeordnet, welches jeweils an den ersten Transporteur anschließt, wobei die Verpackungsbehälter durch einen Schieber auf den Transporteur überführbar sind. Bei der erfindungsgemäßen Maschine können die Vorrichtungen zum Transportieren von Folienverpackungen zu den leeren Verpackungsbehältem von den vorgeordneten Füll- und Verschließmaschinen mit unterschiedlicher Leistung beschickt werden. Die Leistungsanpassung findet dadurch statt, daß ein Teil der Folienverpackungen in der leistungsstärksten Linie an der Vorrichtung zum Verpacken der Folienverpackungen in die nur sporadisch eingeschleusten und wieder abgezweigten Verpackungsbehälter und nicht in die Verpackungsbehälter gefüllt werden, die zu der gemeinsamen Sammelstelle transportiert werden. Mit der erfindungsgemäßen Maschine wird somit gewährleistet, daß auch beim Zusammenführen von Verpackungsbehältern, in denen Folienverpackungen verschiedener Dimension und/oder mit unterschiedlichem Füllgut sich befinden, die einzelnen Füll- und Verschließmaschinen für die Flachbeutel mit maximaler Leistung betrieben werden können.

Im folgenden wird die Erfindung anhand einer ein Ausführungsbeispiel darstellenden Zeichnung näher erläutert. Im einzelnen zeigen
Fig. 1 eine Vorrichtung zum Transport von z. B. als Flachbeutel ausgebildeten flexiblen Folienverpackungen, die von einer nicht dargestellten Füllmaschine geliefert werden, in einen Verpackungsbehälter in perspektivischer Darstellung und
Fig. 2 eine Maschine zum Zusammenführen von Verpackungsbehältem, die mittels Vorrichtungen nach Fig. 1 mit Flachbeuteln gefüllt worden sind, an einer gemeinsamen Sammelstelle in schematischer Darstellung in Aufsicht.

Die Vorrichtung gemäß Fig. 1 ist Gegenstand einer EP-Teilanmeldung. Sie umfaßt zwischen der in Fig. 1 nicht dargestellten Füll- und Verschließmaschine zum Abfüllen des Füllgutes in Flachbeutel und der in Form eines quaderförmigen, oben offenen Faltkartons 1 dargestellten Verpackungsbehälters drei charakteristische Förderstreckenabschnitte 2, 3, 4.

Der Förderstreckenabschnitt 2 verläuft in der Horizontalen und besteht aus einem endlosen Förderband 5, auf das die von der Füll- und Verschließmaschine gefüllten Beutel 6 mit gleichmäßig verteiltem Füllgut flach und in Reihe hintereinander abgelegt werden. An das Förderband 5 schließt sich im zweiten Förderstreckenabschnitt 3 ein weiteres, ebenfalls horizontal, aber etwas tiefer liegendes Förderband 7 an. Dieses Förderband 7 hat eine geringere Transportgeschwindigkeit als das Förderband 5. Aufgrund der unterschiedlichen Fördergeschwindigkeiten der beiden Bänder 5, 7 werden die Flachbeutel 6 an der Übergangsstelle vom Band 5 auf das Band 7 geschuppt. Durch kurzfristiges Umschalten auf eine höhere Geschwindigkeit kann in dem geschuppten Beutelstrang 8 eine Lücke gebildet werden.

Der Transportstreckenabschnitt 4 führt aus der Horizontalen in die Vertikale. Er umfaßt ein an der Bogeninnenseite angeordnetes Transportband 9, das unveränderlich durch eine nicht dargestellte Führung geführt wird. Auf der Bogenaußenseite ist ein zweites Transportband 10 vorgesehen, das am Anfang des Transportstreckenabschnittes 4 über eine in der Höhe gegenüber dem Transportband 9 verstellbare Umlenkrolle 11 und am Ende des Transportstreckenabschnittes 4 über der Stapelstelle 1 über ein nicht näher dargestelltes Umlenkelement 12, das eine geringe Höhe hat und in Bandlaufrichtung verstellbar ist, geführt ist. Zwischen der Umlenkrolle 11 und dem Umlenkelement 12 erhält das Band seine Führung durch das an nicht dargestellten Stau- und Führungsmitteln abgestützte Band 9, indes es sich auf diesem Band 9, unter Einklemmen der im Förderstreckenabschnitt 4 geförderten Beutel 13, abstützt. Das Band 10 läuft über weitere Umlenkrollen 14 bis 17, von denen die Umlenkrolle 17 mittels einer nicht dargestellten Feder das Band 10 unter Spannung hält. Die Rolle 17 bildet den Bandspeicher.

Das Ende des Bandes 10 reicht bis in den Karton 1 hinein. Gegen den Karton 1 wirkt in Richtung des Pfeils 18 eine Kraft, z. B. die Reibkraft des auf einer Unterlage abgestützten Kartons 1, die aber ein Zurückweichen (verschieben auf der Unterlage) des Kartons 1 entgegen der Richtung des Kraftpfeils zuläßt.

Das Füllen des Kartons 1 erfolgt auf folgende Art und Weise:
Die einzeln in Reihe hintereinander und flachliegend bei gleichmäßig verteiltem Füllgut ankommenden Flachbeutel 6 werden beim Übergang auf die Förderstrecke 3 wegen der geringeren Fördergeschwindigkeit, wie bereits erläutert, geschuppt. Dadurch wird die Durchsatzleistung nicht vermindert wohl aber die Transportgeschwindigkeit.

Nach einer bestimmten Anzahl von Beuteln 6, die beispielsweise in einen Karton 1 hineinpassen, wird das Band 7 beschleunigt, so daß der Beutelstrang 8 durch Bildung einer Lücke von dem nächsten Beutelstrang abgesetzt wird. Sobald der Beutelstrang 8 in den abschüssigen Förderstreckenabschnitt 4 gelangt, werden die Beutel von den beiden Bändern 9, 10 beidseitig eingeklemmt. Dadurch erhalten sie auch auf der abschüssigen Förderstrecke eine definierte Fördergeschwindigkeit. Ferner wird dadurch gewährleistet, daß die gleichmäßige Verteilung des Füllgutes in den Beuteln erhalten bleibt. Dieses Eingeklemmtsein der Beutel geht auch dann nicht verloren, wenn der einzelne Beutel aus dem Wirkungsbereich des Bandes 9 gerät, weil beim ersten Beutel die Stirnwand des Kartons 1 die Führung übernimmt und dann die weiteren, geschuppten Beutel. Die Beutel 13 werden auch nach Verlassen des Bandes 9 mit definierter Fördergeschwindigkeit gefördert, weil sie bis zum Erreichen ihrer Endlage unter der Wirkung des zweiten Förderbandes 10 stehen. Da das zweite Förderband 10 nicht nachgiebig abgestützt ist, üben die in den Karton 1 geförderten Beutel einen der Kraftrichtung 18 entgegengerichteten Druck aus, so daß der Behälter mit dem Fortschritt der Füllung gegen die in Richtung des Pfeils 18 wirkende Kraft auf seiner Unterlage verschoben wird. Im einfachsten Fall kann der Karton auf einer Gleitbahn abgestellt sein, so daß der Druck ausreichen muß, um den Karton 1 in Bewegung zu setzen. Reicht der Druck nicht aus, oder würde der Druck für das Füllgut zu groß sein, kann auf den Behälter zusätzlich eine in Bewegungsrichtung wirkende Kraft ausgeübt werden.

Sobald der Karton 1 mit Flachbeuteln gefüllt ist, wird die Lücke zwischen zwei aufeinanderfolgenden Strängen 9, 13 ausgenutzt, um das Umlenkorgan aus dem Karton 1 herauszuziehen und in den nachfolgenden Behälter wieder einzuführen.

Bei der in Fig. 2 dargestellten Maschine bilden mehrere gleichartige Vorrichtungen 20 der im Zusammenhang mit Fig. 1 beschriebenen Art zusammen mit jeweils einer vorgeordneten Füll-und Verschließmaschine für das Abfüllen von Füllgut in Flachbeutel und anschließendes Verschließen der Flachbeutel zueinander parallele Linien. Auf jeder Linie wird anderes Füllgut und/ oder anders dimensionierte Beutel verarbeitet. Da alle Linien den gleichen Aufbau haben, wird im folgenden die Maschine nur am Beispiel einer Linie beschrieben.

Die Füll- und Verschließmaschine 21 legt die gefüllten Flachbeutel mit gleichmäßig verteiltem aber unterschiedlichem Füllgut auf ein Förderband 22 ab, das in das Förderband 2 der Fig. 1 übergeht.

Zwei verschiedenartige Verpackungsbehälter (Kartons) können der Vorrichtung 20 zugefördert werden. Von einer Vorratsstation 23 wird ein Förderband 24 mit Kartons 25 des einen Typs beschickt. Das Förderband 24 transportiert die Kartons 25 bis seitlich neben ein Förderband 26. Mittels eines Schiebers 27 kann der Karton 25 auf das Förderband 26 überführt werden, das es bis zur Füllposition am Ende der bogenförmigen Förderstrecke 4 transportiert. Der mit Flachbeuteln gefüllte Karton wird durch in der Zeichnung nicht dargestellte Mittel, Schieber od. dgl. zur Seite gefördert, von wo er mittels eines weiteren Schiebers 29 auf ein Transportband 29 übergeben wird, das den gefüllten Karton zu einer Sammelstelle 30 transportiert.

Von einer weiteren Vorratsstation 31 wird ein Band 32 mit leeren Kartons 33 des anderen Typs beschickt. Von diesem Band 32 zweigt für jede Vorrichtung 20 ein Band 34 ab. Der Karton 33 wird mit einem Schieber 35 auf dieses Band 34 überführt, das seitlich neben dem Band 26 endet. Von hier wird mittels eines weiteren Schiebers 36 der Karton auf das Band 26 geschoben, der es unter das Ende des bogenförmigen Förderstreckenabschnittes 4 transportiert. Durch die wahlweise Betätigung des einen oder anderen Schiebers 27, 30 kann entweder der Karton des einen Typs oder des anderen Typs der Vorrichtung 20 zugeführt werden.

Anstelle der als Schieber ausgebildeten Mittel zum Überführen des Kartons des einen oder anderen Typs auf das Förderband können auch andersartige Überführungsmittel vorgesehen sein, z. B. eine Weiche, die das Förderband 26 mit dem Transporteur 24 oder dem Transporteur 34 verbindet. Es ist aber auch möglich, daß der eine oder andere Transporteur in gerader Linie zum Förderband 20 angeordnet ist. In diesem Fall ist es allerdings notwendig, die Zufuhr der Kartons des einen Typs zu stoppen, wenn Kartons des anderen Typs auf das Band 26 überführt und der Vorrichtung 20 zugeführt werden sollen.

Der Karton 33 gelangt als gefüllter Karton 37 auf ein Förderband 38, das zusammen mit Förderbändern 39, 40 die von den gleichartigen Vorrichtungen kommenden Kartons, die Beutel mit unterschiedlichem Füllgut enthalteh, einer Sammelstelle 41 zufördert. An dieser Sammelstelle 41 stauen sich die Kartons. Eine bestimmte Anzahl solcher Kartons, im Ausführungsbeispiel acht Kartons bilden ein Sortiment und werden in einem größeren Umkarton eingepackt, der von einer Vorratsstation 42 über ein Förderband 43 unter einen Schacht 44 gelangt, durch den die ein Sortiment bildenden Kartons nach seitlichem Verschieben durch einen Schieber 45 in den Umkarton 47 gefüllt werden, der dann als Sortiment (Aktionsware) die Füllstation über ein Band 46 verläßt.

Mittels nicht dargestellter Überwachungsorgane kann der Stau von gefüllten Kartons 37 auf den einzelnen Förderbändern 38. 40 kontrolliert werden. Sofern dabei festgestellt wird, daß auf einem Transportband sich ein überlanger Stau aufbaut, werden die Überführungseinrichtungen 27, 36 für die Kartons unterschiedlichen Typs umgestellt, und zwar so, daß die Zufuhr von Kartons 33 des einen Typs gesperrt und Kartons 25 des anderen Typs in die Vorrichtung 20 eingeschleust werden, die dann aber nicht auf das Förderband 38 sondern auf das Förderband 29 gegeben werden. Auf diese Art und Weise läßt sich ein Leistungsüberschuß in einer Linie abbauen. Durch sporadisches Einschleusen eines Kartons 25 in die eine oder andere Vorrichtung 20 lassen sich alle Linien mit maximaler Leistung betreiben, gleichwohl kommt es nicht zu einem Überangebot an Kartons 37 an der gemeinsamen Sammelstelle. Ohne Unterbrechung läßt sich also mit der Maschine Sortimentsware (Aktionsware) verpacken und gleichzeitig Einzelware.

## Patentansprüche

1. Verfahren zum Zusammenführen mehrerer Verpackungsbehälter, die mit Folienverpackungen gefüllt werden, und zwar in der Weise, daß die ein nicht lagefixiertes Füllgut, insbesondere ein riesel- oder fließfähiges Gut, verteilt enthaltenden Folienverpackungen (6, 13) in einem horizontalen Förderstreckenabschnitt (3) geschuppt und über einen bogenförmigen Förderstreckenabschnitt (4) zu dem eine Stapelstelle bildenden Verpackungsbehälter (1) transportiert werden, wobei die Folienverpackungen (6, 13) im bogenförmigen Förderstreckenabschnitt (4) beidseitig eingeklemmt gehalten werden und im Verpackungsbehälter (1) jede Folienverpackung auf der dem Stapel zugewandten Seite zunächst von einer Stimwand des Verpackungsbehälters (1) und dann von den bereits gestapelten Folienverpackungen geführt wird sowie auf der dem Stapel abgewandten Seite fördemd wirkenden Kräften ausgesetzt ist, dadurch gekennzeichnet, daß in mehreren parallelen Linien Verpackungsbehälter (25, 33) mit Folienverpackungen verschiedenen Füllgutes gefüllt werden, daß den Füllstationen (20) über zwei Transportstrecken (24, 34) für je einen Verpackungsbehältertyp leere Verpackungsbehälter (25, 33) zugefördert werden, die wahlweise von der einen oder anderen Transportstrecke (24, 34) an die Füllstation (20) gebracht werden, und daß die von jeder Füllstation (20) gefüllten Verpackungsbehälter des einen Typs (25) über eine Transportstrecke (29) zu einer Sammelstelle (30) und die von allen Füllstationen (20) gefüllten Verpackungsbehälter des anderen Typs (33, 37) über weitere Transportstrecken (38, 39, 40) zu einer gemeinsamen Sammelstelle (41) transportiert werden, an der die Verpackungsbehälter (37), die die mit verschiedenem Füllgut gefüllten Folienverpackungen enthalten, zu Verpackungseinheiten (47) zusammengefaßt werden.

2. Maschine zur Durchführung des Verfahrens nach Anspruch 1 mit mehreren parallel zueinander angeordneten Vorrichtungen (20) - mit jeweils einem Träger (26) für das Zuführen von Verpackungsbehältem (25, 33),
einem ersten, im wesentlichen horizontal verlaufenden Förderstreckenabschnitt (2) mit tragenden Transportmitteln für Folienverpackungen (6),
einem daran anschließenden zweiten Förderstreckenabschnitt (3) zum Schuppen der Folienverpackungen und einem aus der Horizontalen bogenförmig in die Vertikale bis zu einem eine Stapelstelle bildenden Verpackungsbehälter (1) reichendem Förderstreckenabschnitt (4) mit beidseitig die Folienverpackungen einklemmenden Transportmitteln (9, 10),
wobei eines der die Folienverpackungen einklemmenden Transportmittel (10) den im Verpackungsbehälter (1) gebildeten Stapel überfaßt, dadurch gekennzeichnet, daß an den Träger (26) zwei Transporteure (24, 34) für verschiedene, leere Verpackungsbehälter (25, 33) anschließen, daß Überführungsorgane (27, 36) zum wahlweisen Überführen eines Verpackungsbehälters (25, 33) auf den Träger (26) vorgesehen sind und daß von dem Träger (26) jeder Vorrichtung (20) ein erster Transporteur (29) für gefüllte Verpackungsbehälter der einen Art (25) zu einer Sammelstelle (30) sowie ein zweiter Transporteur (38, 39, 40) für gefüllte Verpackungsbehälter der anderen Art (33) zu einer allen zweiten Transporteuren (38, 39, 40) zugeordneten gemeinsamen Sammelstelle (41) führt.

3. Maschine nach Anspruch 2, dadurch gekennzeichnet, daß den parallel zueinander angeordneten Vorrichtungen (20) für das Zuführen leerer Verpackungsbehälter (33) ein gemeinsames Transportband (32) zugeordnet ist, welches jeweils an den ersten Transporteur (34) anschließt, wobei die Verpackungsbehälter (33) durch einen Schieber (35) auf den Transporteur (34) überführbar sind.

## Claims

1. A process for the bringing together of several packing containers that are filled with plastics film packages in the following manner, that the separate plastics film packages (6, 13) containing a non-rigid filling, particularly a product that is free-flowing or liquid are fed with overlaps onto a horizontal conveyor sector (3) and are transported via an arc-shaped conveyor sector (4) to the packing container (1) that forms a stacking point, during which transport the plastics film packages (6, 13) are held by clamping on both faces in the arc-shaped conveyor sector (4), and in the packing container (1) the side of each plastics film package facing the stack is initially guided by an end wall of the packing container (1) and subsequently by the previously-stacked plastics film packages, and the side facing away from the stack is subjected to forces tending to move the container, characterised in that packing containers are filled with plastics film packages of different products in several parallel lines, that empty packing containers (25, 33) are conveyed to the filling stations (20) by two lengths of conveyor (24, 34), one for each type of packing container, and are optionally fed to the filling station (20) from one (24) or the other (34) length of conveyor, and that the packing containers of one type (25) filled at each filling station (20) are transported along one length of conveyor (29) to a collecting point (30) and the packing containers of the other type (33, 37) filled at all the filling stations (20) are transported along further lengths of conveyor (38, 39, 40) to a common collecting point (41) at which the packing containers (37) that contain the plastics film packages filled with different products are combined into packing units (47).

2. A machine to perform the process according to Claim 1 with several sets of equipment (20) arranged in parallel, each comprising a conveyor (26) for the supply of packing containers (25, 33).
a first conveyor sector (2) running approximately horizontally with supporting and transporting means for plastics film packages (6).
a second conveyor sector (3) following the first, for feeding plastics film packages with overlapping, and a conveyor sector (4) extending in an arc from the horizontal to the vertical and extending to a packing container (1) forming a stacking point, with transport means (9, 10) clamping the plastics film packages between them on both faces
in which one of the transport means (10) clamping in the plastics film packages extends over the stack of packages formed in the packing container (1), characterised in that two transporters (24, 34) for different, empty packing containers (25, 33) are adjacent to the conveyor (26), that transfer units (27, 36) are provided for the optional transfer of a packing container (25, 33) to the conveyor (26) and that from the conveyor (26) of each set of equipment (20) a first transporter (29) for filled packing containers of one kind (25) leads to a collecting point (30), and a second transporter (38, 39, 40) for filled packing containers of the other kind (33) leads to a collecting point (41) common to all the second transporters (38, 39, 40).

3. A machine according to Claim 2, characterised in that a common conveyor belt (32) is associated with the sets of equipment (20) located parallel to one another and for the supply of empty packing containers (33), passing close to the first transporter (34) in each case, from which belt the packing containers (33) are transferable to the transporter (34) by a pusher (35).

## Revendications

1. Procédé pour réunir plusieurs conteneurs d'emballages, que l'on remplit avec des emballages en forme de feuilles et ce en disposant en chevauchement, à la manière de tuiles, des emballages en forme de feuilles (6, 13) contenant, à l'état réparti, une substance de remplissage, dont la position n'est pas fixe, notamment une substance apte à s'écouler ou fluide, dans une section horizontale (3) d'une voie de transport et en les transportant sur une section en forme d'arc de cercle (4) de la voie de transport, jusqu'au conteneur d'emballages (1), constituant un espace d'empilage, et selon lequel les emballages en forme de feuilles (6, 13) sont maintenus à l'état serré, sur leurs deux côtés, dans la section en forme d'arc de cercle (4) de la voie de transport et, dans le conteneur d'emballages (1), chaque emballage en forme de feuille est guidé, sur le côté opposé à la pile, tout d'abord par une paroi frontale du conteneur d'emballages (1), puis par les emballages en forme de feuilles déjà empilés, et est soumis à l'action de forces réalisant un entraînement sur le côté opposé à la pile, caractérisé en ce qu'on remplit, sur plusieurs rangées parallèles, des conteneurs d'emballages (25, 33) avec des emballages en forme de feuilles utilisés pour différentes substances de remplissage, qu'on amène aux postes de remplissage (20), par l'intermédiaire de deux sections de transport (24, 34) prévues pour des types respectifs de conteneurs d'emballages, des conteneurs vides d'emballages (25, 33), qui sont déposés au choix par l'une ou l'autre des voies de transport (24, 34), au niveau du poste de remplissage (20), et que les conteneurs d'emballages d'un type (25), remplis dans chaque poste de remplissage (20), sont transportés par l'intermédiaire d'une voie de transport (29) jusqu'à un point de collecte (30) et les conteneurs d'emballages de l'autre type (33, 37), remplis dans tous les autres postes de remplissage (20), sont transportés sur d'autres voies de transport (38, 39, 40), jusqu'à une zone commune de collecte (41), au niveau de laquelle les conteneurs d'emballages (37), qui contiennent les emballages en forme de feuilles remplis par différentes substances de remplissage, sont réunis pour former des unités d'emballages (47).

2. Machine pour la mise en oeuvre du procédé selon la revendication 1, comportant plusieurs dispositifs (20) parallèles entre eux - comportant respectivement
un support (26) pour l'amenée de conteneurs d'emballages (25, 33),
une première section (2), sensiblement horizontale, d'une voie d'entraînement, comportant des moyens de transport supportant les emballages en forme de feuilles (6),
une seconde section (3) de la voie d'entraînement, raccordée à la première section servant à disposer, selon une disposition en chevauchement à la manière de tuiles, les emballages en forme de feuilles, et
une section (4) de la voie d'entraînement, qui s'étend en forme d'arc de cercle de la position horizontale à la position verticale jusqu'à un conteneur d'emballages (1) constituant une zone d'empilage, et comportant des moyens de transport (9, 10) serrant des deux côtés les emballages en forme de feuilles,
l'un des moyens de transport (10) serrant les emballages en forme de feuilles s'étendant au-dessus de la pile formée dans le conteneur d'emballages (1), caractérisé en ce que deux transporteurs (24, 34) pour différents conteneurs vides d'emballages (25, 33) sont raccordés au support (26), qu'il est prévu des organes de transfert (27, 36) servant à transférer au choix un conteneur d'emballages (25, 33) sur le support (26) et qu'à partir du support (26) de chaque dispositif (20) un premier transporteur (29) servant à transporter des conteneurs remplis d'emballages d'un type (25) aboutit à une zone de collecte (30) et un second transporteur (38, 39, 40) servant à transporter des conteneurs remplis d'emballages de l'autre type (33) aboutit à une zone commune de collecte associée à tous les seconds transporteurs (38, 39, 40).

3. Machine selon la revendication 2, caractérisée en ce qu'aux dispositifs (20) disposés en parallèle et servant à amener des conteneurs vides d'emballages (33) est associée une bande convoyeuse commune (32) qui se raccorde aux premiers transporteurs respectifs (34), les conteneurs d'emballages (33) pouvant être transférés sur le transporteur (34) par l'intermédiaire d'un poussoir (35).
